# EUROPÄISCHE PATENTANMELDUNG

(11) **EP 0 401 371 A1**
(43) Veröffentlichungstag der Anmeldung: **12.12.1990**
(21) Anmeldenummer: 89903940.8
(22) Anmeldetag: 26.12.1988
(51) Int. Cl.: B05B 7/24

(54) **VORRICHTUNG ZUR ZUFÜHRUNG VON PULVER IN DAS ROHR EINER ANLAGEZUM EXPLOSIVAUFDAMPFEN**

(71) Anmelder: INSTITUT GIDRODINAMIKI IMENI M.A. LAVRENTIEVA SIBIRSKOGO OTDELENIA AKADEMII NAUK SSSR, Novosibrsk 630090 (RU)
(72) Erfinder: ULYANITSKY, Vladimir Jurievich, Novosibirsk, 630090 (SU); NIKOLAEV, Jury Arkadievich, Novosibirsk, 630090 (SU); BUTEEV, Alexandr Ivanovich, Novosibirsk, 630072 (SU); KHACHATURIAN, Sergei Petrovich, Novosibirsk, 630090 (SU)
(74) Vertreter: Lehn, Werner
(86) Internationale Anmeldenummer: PCT/SU1988/000277
(87) Internationale Veröffentlichungsnummer: WO 1990/007386

(57) **Zusammenfassung**

Die Vorrichtung enthält ein Gehäuse (1) mit einem durch dieses Gehäuse (1) hindurchgehenden Rohr (2) und einem Speicherzuteiler (7) des Pulvers. Die Vorrichtung ist in Form von drei Sektionen (3, 4, 5) ausgeführt, von denen die äußeren (3, 4) mit dem Gehäuse (1) starr verbunden sind und die mittlere Sektion (5) einen Antrieb (11) für ihre hin- und hergehende Bewegung längs der Achse des Rohrs (2) hat. Der unter dem Speicherzuteiler (7) und dem Rohr (2) gelegene Teil des Gehäuses (1) bildet eine Kammer (9) zum Auffangen des Pulvers, die mit einem Mechanismus (10) für die Rückführung des Pulvers in den Speicherzuteiler (7) versehen ist, der in einer der Zonen der Verbindung der beweglichen (5) und der unbeweglichen Sektionen (3, 4) aufgestellt ist.

## Beschreibung

### Gebiet der Technik

Die Erfindung bezieht sich auf Vorrichtungen zum Pulverbeschichten im Explosivverfahren und betrifft eine Vorrrichtung zur Zuführung von Pulver in das Rohr einer Anlage zum Explosivaufdampfen.

### Zugrundeliegender Stand der Technik

Am effektivsten kann die vorliegende Erfindung in Anlagen zum Explosivaufdampfen von hitzebeständigen, korrosionsbeständigen und verschleißfesten Überzügen auf Teile und Baugruppen von Mechanismen eingesetzt werden, die einem Abriebverschleiß in aggressiven Medien ausgesetzt sind.

Die Vorrichtung zur Zuführung von Pulver in ein Rohr ist eine der Hauptbaugruppen in Anlagen zum Explosivauf - dampfen, die die Zuführung einer bestimmten Pulverportion in einen bestimmten Querschnitt des Rohrs zu einem bestimmten Zeitpunkt gewährleisten muß. Die Erfüllung dieser Anforderungen bestimmt letztenendes die Qualität der hergestellten Überzüge, z.B., die Beständigkeit der Eigenschaften der Überzüge, die Haftfestigkeit des Überzugs mit der Oberfläche des behandelten Werkstücks, die Porösität usw.

Das Pulver wird in das von einer Seite offene Rohr der Anlage zum Explosivaufdampfen.eingeführt, das mit einem explosiven Gasgemisch gefüllt ist, wonach eine Explosion initiiert wird. Hochtemperaturstrom der _{E}xplosionsprodukte beschleunigt und erhitzt die Teilchen des Pulvers, die mit der Oberfläche des vor dem offenen Ende des Rohrs liegenden Werkstücks in Wechselwirkung treten und einen Überzug bilden. Die in den Anlagen zum Explosivaufdampfen verwendeten Dosierapparate müssen schnellwirkend sein, eine hohe Sollbetriebszeit und Dosiergenauigkeit besitzen und auch vor in das Gehäuse des Dosierapparats aus dem Rohr eindringenden Explosionsprodukten (Rückschlägen) und explosiven Gasgemischen geschützt sein.

Die in den Anlagen zum Explosivaufdampfen verwendeten Dosierapparate werden nach der Art der Zuführung des Pulvers in Druckluftapparate und mechanische Apparate unterteilt. In Druckluftdosierapparaten erfolgt die Zuführung des Pulvers durch einen Druckluftimpuls. Mit diesen Dosierapparaten kann man jedoch das Pulver in einen bestimmten Querschnitt des Rohrs nicht geben, weil das Volumen des Transportgases wesentlich größer ist als das Volumen der Pulverportion, weshalb sich die Pulverteilchen in Form einer ausgedehnten Wolke längs der Achse des Rohrs verteilen, sobald sie in das Rohr gelangen. Außerdem verwendet man gewöhnlich als Transportgas unbrennbare Gase, z.B. Stickstoff, die das explosive Gasgemisch im Rohr in der Zone der Zuführung des Pulvers verdünnen und damit eine Unbeständigkeit des Prozesses und eine Verschlechterung der Kennwerte der Explosionsprodukte verursachen. Zugleich existieren beim Explosionsaufdampfen solche Betriebsarten, bei denen sogar eine geringe Verdünnung der explosiven Arbeitsgemische mit unbrennbaren Gasen unzulässig ist. Bei diesen Betriebsarten muß das Pulver mit Hilfe mechanischer Vorrichtungen zugeführt werden, in denen das Pulver, z.B., mit einem Schneckenförderer, Gurtförderer oder Becherförderer dosiert wird. Solche Dosierapparate ermöglichen es, das Pulver in einen bestimmten Querschnitt des Rohrs zu geben, sie unterliegen aber einem starken Verschleiß, verklemmen häufig und besitzen eine geringe Sollbetriebszeit.

Zur Herstellung hochwertiger Überzüge muß eine minimale Ausdehung der Teilchenwolke längs der Achse des Rohrs gewährleistet werden, bei der die Einführung der Pulverteilen in das Rohr in einer bestimmten Entfernung von der Rohrmündung eingegrenzt wird und die Anfangslage aller Teilchen entlang der Achse des Rohrs vor der Explosion möglichst gleich ist. In einer ausgedehnten Wolke ist die Anfangslage der Teilchen entlang der Achse des Rohrs unterschiedlich, was infolge der unterschiedlichen Dauer der Wechselwirkung zwischen den Teilchen und den Explosionsprodukten zu unterschiedlichen Geschwindigkeiten und Temperaturen der Teilchen und letztlich zu unbeständigen Eigenschaften der hergestellten Überzüge führt.

Außerdem muß der Dosierapparat eine gleichmäßige Verteilung der Teilchen in der Wolke gewährleisten. Bei einer ungleichmäßigen Verteilung bekommt man keinen gleichmäßig dicken Überzug auf der zu behandelnden Fläche, auf dem Überzug entstehen Flecke, deren Eigenschaften (Dicke, Adhäsion, Kohäsion, Porösität) sich wesentlich von den Eigenschaften des gesamten Überzugs unterscheiden.

Diese Dosierapparₐte gewährleisten auch eine schnelle Einführung des Pulvers in das Rohr nicht, wodurch die Leistung der Anlage zum Explosivaufdampfen sinkt.

Nach ihrem Grundgedanken kommt an die vorliegende Erfindung am nächsten eine Vorrichtung zur Zuführung von Pulver in das Rohr einer Anlage zum Explosivaufdampfen (SU, A, 582004). In einer Ausführungsvariante der Vorrichtung enthält sie ein Gehäuse, das unmittelbar auf dem Rohr der Anlage zum Explosivaafdampfen angebracht ist, und einen Speicherzuteiler mit einer in ihm untergebrachten Stange mit einer Aussparung zum Dosieren und einem Ventil, die im unteren Teil des Speichers liegen. Die Stange wird durch einen Druckluftimpuls bewegt, der auf einen mit der Stange verbundenen Kolben einwirkt. Unter dem Kolben befindet sich eine Nabe, die dessen Bewegung begrenzt. Bei der Bewegung der Stange kommt das Ventil in den Innenraum des Rohrs, und beim Aufschlagen des Kolbens auf die Nabe wird das Pulver im Rohr verstreut.

In dieser Vorrichtung bilden die Pulverteilchen bei ihrer Zuführung in das Rohr ebenfalls eine Wolke, die sich längs der Achse des Rohrs hinzieht, was, wie bereits gesagt, zu unbeständigen Eigenschaften der Überzüge führt. Außerdem führt der Dosierapparat das Pulver in zusammengeballter Portion ein, die in der kurzen Zeit der Wechselwirkung mit dem Strom der Explosionsprodukte in eine Teilchenwolke nicht umgewandelt werden kann, was zur Inhomogenität der Überzüge in der Dicke führt.

Ein Nachteil dieser Vorrichtung besteht auch in ihrer Trägheit, da die Dauer der Zuführung des Pulvers in das Rohr von der Dauer der Bewegung der Stange nach unten und der Dauer des Füllens der Dosieraussparung abhängt.

Ein wesentlicher Nachteil dieser Konstruktion der Vorrichtung besteht in der Möglichkeit eines Eindringens des explosiven Gasgemisches in den Innenraum des Speichers durch einen nicht dicht verschlossenen Kanal, der den Innenraum des Speichers mit dem Innenraum des Rohrs verbindet, wodurch die Vorrichtung explodieren kann.

### Offenbarung der Erfindung

Der vorliegenden Erfindung liegt die Aufgabe zugrunde, solch eine Vorrichtung zur Zuführung von Pulver in das Rohr einer Anlage zum Explosivaufdampfen zu schaffen, deren Konstruktion bei der Zuführung des Pulvers in das Rohr eine minimale Ausdehnung der den gesamten Querschnitt des Rohrs ausfüllenden Pulverwolke bei einer gleichmäßigen Verteilung der Teilchen in der Wolke und einer Verkürzung der Zeitdauer der Zuführung des Pulvers in das Rohr gewährleistet.

Die gestellte Aufgabe wird dadurch gelöst, daß eine Vorrichtung zur Zuführung von Pulver in das Rohr einer Anlage zum ßXplosivaufdampfen, die ein Gehäuse mit einem durch dieses Gehäuse hindurchgehenden Rohr der Anlage zum Explosivaufdampfen und einem Speicherzuteiler des aufzustäubenden Pulvers enthält, gemäß der Erfindung drei Sektionen beinhaltet, die einen Teil des Rohrs bilden, wobei die äußeren Sektionen mit dem Gehäuse starr verbunden sind und die mittlere Sektion einen Antrieb für ihre hin- und hergehende Bewegung längs der Achse des Rohrs hat, und der Speicherzuteiler in einer der Zonen der Verbindung der beweglichen Sektion mit den unbeweglichen Sektionen angeordnet ist, wobei der untere Teil des Gehäuses unter dem Speicherzuteiler und dem Rohr eine Kammer zum Auffangen des Pulvers bildet, die mit einem Mechanismus für die Rückführung des Pulvers in den Speicherzuteiler versehen ist.

Solch eine Ausführung der Konstruktion gewährleistet eine lokale Zuführung des Pulvers in das Rohr, d.h., eine gleiche Anfangslage der Pulverteilchen im Rohr und deren gleichmäßige Verteilung über den Querschnitt des Rohrs, was dadurch erreicht wird, daß im Augenblick des Lösens der Verbindung zwischen der beweglichen und der unbeweglichen Sektion der ununterbrochen aus dem Bunker zur Verbindungsstelle der Sektionen geleitete Pulverschleier durch den entstehenden Zwischenraum dringt und den Querschnitt des Rohrs ausfüllt.

Die Zeitdauer des Füllens des gesamten Querschnitts des Rohrs mit Pulver wird durch die Fallgeschwindigkeit der Teilchen im Strom bestimmt, die von der Fallhöhe und von der Entfernung zwischen der Austrittsöffnung des Speichers und dem eintritt in den Kanal des Rohrs bestimmt wird. Durch eine Änderung dieser Entfernung kann man die Zeitdauer des Füllens des Rohrs mit Pulver und folglich auch die Leistung der Anlage regulieren.

In der erfindungsgemäßen Vorrichtung wird ein ununterbrochener, gleichmäßiger, aus dem Speicher zur Verbindungsstelle der Sektionen tretender Strom des Pulvers durch den Rüokführmechanismus des Pulvers gewährleistet.

In einer zu bevorzugenden Ausführungsvariante der vorliegenden Erfindung befindet sich der Antrieb der beweglichen Sektion in der anderen Zone der Verbindung der beweglichen Sektion mit den unbeweglichen Sektionen und enthält eine Druckfeder, die an den Stirnenden der beweglichen und der unbeweglichen Sektion befestigt ist, und eine hermetisch verschlossene, ringförmige, koaxial zum Rohr liegende Kammer, die mit einer Überdruckquelle verbunden ist und von den Wänden des Gehäuses und der beweglichen Sektion und einer biegsamen Membrane gebildet wird, von der ein Rad am Gehäuse und der andere Rand an der beweglichen Sektion befestigt ist.

Der Vorteil einer solchen Konstruktion des Antriebs besteht in der Unterbringung des Antriebs unmittelbar im Rohr der Anlage an den Stirnenden der Sektionen, wodurch eine hin- und hergehende Bewegung einer Sektion des Rohrs erzeugt werden kann, ohne die Außenabmessungen der Anlage zu vergrößern.

Entsprechend einer Konstruktionsvariante der Erfindung ist in der Zone des Antriebs der beweglichen Sektion an der Stelle der Verbindung der beweglichen und der unbeweglichen Sektion eine Labyrinthdichtung angebracht, die in Form ringförmiger Rillen an der zylindrischen Außenfläche des Verbindungsabschnitts der unbeweglichen Sektion ausgeführt ist und mit der Innenfläche der beweglichen Sektion in Verbindung steht..

Solch eine Konstruktion verhindert ein Ausströmen des explosiven Gemisches und der Explosionsprodukte aus dem Rohr ins Innere des Gehäuses.

In einer Variante der Erfindung ist eine der Seitenwände des Speicherzuteilers gelenkig am Gehäuse befestigt, wobei die Breite des Austrittsschlitzes des Speicherzuteilers reguliert werden kann.

Solch eine Ausführung ermöglicht es, die Menge des in das Rohr zugeführten Pulvers zu regulieren und gleichmäßig die Pulverteilchen im Strom zu verteilen.

Es ist zweckmäßig, daß in der Wand des Gehäuses ein Kanal ausgeführt wird, der den Innenraum des Gehäuses mit einer Überdruckquelle verbindet. Solch eine Ausführung ermöglicht es, im Zeitpunkt des Füllens des Rohrkanals mit einem explosiven Gemisch und der Initiierung einer Explosion den Innenraum des-Gehäuses.mit einem unter Überdruck stehenden Spülgas zu füllen, wodurch ein Eindringen des explosiven Gemisches ins Innere des Gehäuses und eine Zerstörung der Vorrichtung verhindert werden.

### Kurze Beschreibung der Zeichnungen

Weitere Ziele und Vorteile der vorliegenden Erfindung werden aus folgender ausführlicher Beschreibung eines Ausführungsbeispiels und den beiliegenden Zeichnungen verständlich, und zwar zeigt
Fig. 1 die Gesamtansicht einer Vorrichtung (Längsschnitt);
Fig. 2 einen Schnitt gemäß der Linie II-II in Fig. 1;
Fig. 3 eine Baugruppe A in Fig. 1.

### Bevorzugte Ausführungsvariante der Erfindung

Die Vorrichtung zur Zuführung von Pulver in das Rohr einer Anlage zum Explosivaufdampfen enthält ein Gehäuse 1 (Fig. 1) mit einem durch dieses Gehäuses 1 hindurchgehenden Rohr 2 (in der Fig. ist ein Teil des Rohrs abgebildet) der Anlage zum Explosivaufdampfen. Am Gehäuse 1 sind unbewegliche Sektionen 3 und 4 befestigt, zwischen denen sich eine bewegliche Sektion5 befindet. Die Sektionen 3, 4 und 5 sind koaxial zum Rohr 2 angebracht und bilden einen Teil des Rohrs 2 mit einem Kanal 6. Im Gehäuse 1 befindet sich über dem Kanal 6 des Rohrs 2 ein Speicherzuteiler 7 des aufzustäubenden Pulvers mit einem Vibrator 8. Der zwischen dem Speicherzuteiler 7 und dem Kanal 6 des Rohrs 2 gelegene untere Teil des Gehäuses 1 bildet eine Kammer 9 zum Auffangen des Pulvers, aus der das Pulver mit Hilfe eines Mechanismus' 10 (Fig. 2), z.B., in Form eines mit einem Antrieb 10' (Fig. 1) versehenen Becherwerks in den Speicherzuteiler 7 zurückgeführt wird.

Die bewegliche Sektion 5 hat einen Antrieb 11 für ihre hin- und hergehende Bewegung, der eine Druckfeder 12, die an den Stirnflächen der unbeweglichen 3 und der beweglichen Sektion 5 befestigt ist, und eine hermetisch verschlossenen, ringförmige, koaxial zum Rohr 2 liegende Kammer 13 enthält, deren Wände von der Außenfläche der beweglichen Sektion 5, der Innenfläche des Gehäuses 1 und einer biegsamen Membrane 14 gebildet werden, von der ein Rand am Gehäuse 1 und der andere Rand an der beweglichen Sektion 5 befestigt ist. Die Kammer 13 ist mit Hilfe eines Stutzens 15 über einen Kanal 16 und ein Steuerventil 17, z.B. ein elektromagnetisches Ventil, mit einer Überdruckquelle (in den Fig. nicht abgebildet) verbunden. Das Ventil 17 schließt periodisch den Eintrittskanal 16 der Kammer 13 und verbindet somit den Innenraum der Kammer 13 mal mit der Überdruckquelle und mal mit der Atmosphäre durch einen Stutzen 17'.

Die Fuge "A" (Fig. l, 3) zwischen der unbeweglichen Sektion 3 und der beweglichen Sektion 5 ist mit Hilfe einer Labyrinthdichtung 18 abgedichtet, die in Form ringförmiger Rillen 19 an der zylindrischen Außenfläche der beweglichen Sektion 3 ausgeführt und mit der Innenfläche der beweglichen Sektion 5 mit einem Zwischenraum von 0,1 bis 0,2 mm gekoppelt ist. Die Dichtung 18 verhindert ein Ausströmen des explosiven Gemisches und der Explosionsprodukte aus dem Kanal 6 des Rohrs 2 und gewährleistet dabei eine freie Bewegung der beweglichen Sektion 5 relativ zur unbeweglichen Sektion 3.

Der Speicherzuteiler 7 wird in einer Vertiefung des Gehäuses 1 von drei Wänden 20 (Fig. 2) und einer vierten beweglichen Wand 21 gebildet, die gelenkig am Gehäuse 1 mit Hilfe einer Achse 22 befestigt ist und mit den Wänden 20 des Gehäuses 1 einen regulierbaren Austrittsschlitz 23 (Fig.l) für die Zuführung des Pulvers in das Rohr 2 bildet.

Außerdem befindet sich in der Wand des Gehäuses 1 unter dem Rohr 2 ein Kanal 24, der den Innenraum des Gehäuses 1 mit der Überdruckquelle verbindet und ein Eindringen des explosiven Gasgemisches durch die Fuge "A" ins Innere des Gehäuses 1 verhindert, und ist über dem Speicherzuteiler 7 eine Kammer 25 zum Auffangen des Pulvers'angebracht, die mit Hilfe von Kanälen 26, 27 mit dem Speicher 7 bzw. mit der Atmosphäre verbunden ist.

Am Gehäuse 1 ist ein Regulierring 28 angebracht, der die Bewegung der beweglichen Sektion 5 begrenzt und die Größe des Zwischenraums zwischen den Sektionen 4, 5 festlegt.

Die Vorrichtung zur Zuführung von Pulver in das Rohr einer Anlage zum Explosivaufdampfen funktioniert folgendermaßen.

Entsprechend der Feuergeschwindigkeit der Anlage wird die Zeitdauer τ des vollständigen Füllens des Rohrs 2 mit einem gleichmäßigen Pulverstrom bestimmt, die praktisch gleich ist dem Verhältnis d/Vₒ, worin d den Innenraum des Rohrs 2 und V die Geschwindigkeit der Pulverteilchen beim Eingang in das Rohr 2 bezeichnet. Diese Geschwindigkeit hängt von der Entfernung h zwischen dem oberen Rand der Innenfläche des Rohrs 2 und dem Austrittsschlitz 23 des Speichers 7 ab und wird nach der Formel gh bestimmt, worin g die Beschleunigung des freien Falls bezeichnet.

In der erfindungsgemäßen Konstruktion gewährleistet der Antrieb die Bewagung der Sektion 5 innerhalb von 5 bis 7 ms. Z.B., bei h = 50 mm und τ = 20 ms kann die Feuergeschwindigkeit der Anlage bis auf 20 Schüsse pro Sekunde erhöht werden, wodurch die Leistung der Ausrüstung um das Mehrfache erhöht werden kann.

Gegenüber der Mündung des Rohrs 2 wird dann ein Werkstück (in der Fig. nicht abgebildet) aufgestellt, auf das ein Überzug aufgetragen werden soll.

In der Ausgangsstellung wird die bewegliche Sektion 5 von der Feder 12 an die unbewegliche Sektion 4 gedrückt, und das Pulver fließt in ununterbrochenem Strom durch den Schlitz 23 aus dem Speicherzuteiler 7, umfließt dabei die Verbindungsstelle der Sektionen 4 und 5 und fällt in die Kammer 9, von wo es mit Hilfe der Einrichtung 10 in den Speioherzuteiler 7 zurückgeführt wird. Auf diese Weise wird ein ununterbrochener, gleichmäßiger Pulverstrom geschaffen. Sobald ein elektrischer Impuls das Steuerventil 17 erreicht, steigt der Druck in der Kammer 13, der mit Hilfe der biegsamen Membrane 14 auf die bewegliche Sektion 5 übertragen wird, die dadurch in Bewegung gerät, wodurch ein Zwischenraum zwischen den Sektionen 4, 5 entsteht und der Zugang des Pulvers in den Kanal 6 des Rohrs 2 frei wird. Die Sektion 5 entfernt sich dabei von der Sektion 4 bis zum Regulierring 28, und das Pulver fließt aus dem Schlitz 23 des Speicherzuteilers 7 in den entstandenen Zwischenraum durch den gesamten Querschnitt des Kanals 6 als gleichmäßiger Schleier. Sobald die Spannung am elektromagnetischen Ventil 17 abgenommen wird, bring die Feder 12 die Sektion 5 in die Ausgangslage zurück, wodurch das Rohr 2 geschlossen und im Innern des Kanals 6 des Rohrs 2 eine Portion des Pulvers abgeschnitten wird, die gleichmäßig über den Querschnitt des Rohrs 2 verteilt ist.Im Augenblick des Schließens des Rohrs 2 wird das im Kanal 6 des Rohrs 2 befindliche explosive Gemisch gezündet, die Explosionsprodukte dieses Gemisches reißen die Pulverteilchen mit sich, erhitzen sie und tragen sie auf die zu behandelnde Fläche als Überzug auf. Ein Auswurf der Explosionsprodukte aus dem Rohr 2 im Moment des Schusses durch die Fuge "A" zwischen den Sektionen 3 und 5 wird durch die Labyrinthdichtung 18 verhindert. Ein eindringen des explosiven Gemisches ins Innere des Gehäuses 1 durch die Fuge zwischen den Sektionen 4 und 5 wird durch den Überdruck im Innern des Gehäuses 1 verhindert. Auswurfverluste des Pulvers aus dem Innenraum des Gehäuses 1 werden mit Hilfe der Kammer 25 zum Auffangen des Pulvers verhindert.

### Gewerbliche Anwendbarkeit

Die vorliegende Erfindung kann in Anlagen zum Explosivaufdampfen von hitzebeständigen, korrosionsbeständigen und verschleißfesten Überzügen auf Teile und Baugruppen von Mechanismen eingesetzt werden, die einem Abriebverschleiß in aggressiven Medien ausgesetzt sind.

## Patentansprüche

1. Vorrichtung zur Zuführung von Pulver in das Rohr einer Anlage zum Explosivaufdampfen, die ein Gehäuse (1) mit einem durch dieses Gehäuse (1) hindurchgehenden Rohr (2) der Anlage zum Explosivaufdampfen und einem Speicherzuteiler (?) des aufzustäubenden Pulvers enthält, dadurch gekennzeichnet, daß die Vorrichtung drei Sektionen (3, 4, 5) beinhaltet, die einen Teil des Rohrs (2) bilden, wobei die äußeren Sektionen (3, 4) mit dem Gehäuse (1) starr verbunden sind und die mittlere Sektion (5) einen Antrieb (11) für ihre hin- und hergehende Bewegung längs der Achse des Rohrs (2) hat, und der Speicherzuteiler (7) in einer der Zonen der Verbindung der. beweglichen Sektion (5) mit den unbeweglichen Sektionen (3,4) angeordnet ist, wobei der untere Teil des Gehäuses (1) unter dem Speicherzuteiler (7) und dem Kanal (6) des Rohrs (2) eine Kammer (9) zum Auffangen des Pulvers bildet, die mit einem Mechanismus (10) für die Rückführung des Pulvers in den Speicherzuteiler (7) versehen ist.

2. Vorrichtung nach Anspruch 1, dadurch gekennzeichnet, daß sich der Antrieb (11) der beweglichen Sektion (5) in der anderen Zone der Verbindung der beweglichen Sektion (5) mit den unbeweglichen Sektionen (3, 4) befindet und eine Druckfeder (12), die an den Stirnenden der beweglichen (5) und der unbeweglichen Sektion (3) befestigt ist, und eine hermetisch verschlossene, ringförmige, koaxial zum Rohr (2) liegende Kammer (13) enthält, die mit einer Überdruckquelle verbunden ist und von den Wänden der beweglichen Sektion (5) und des Gehäuses (1) und außerdem von einer biegsamen Membrane (14) gebildet wird, von der ein Rand am Gehäuse (1) und der andere Rand an der beweglichen Sektion (5) befestigt ist.

3. Vorrichtung nach Anspruch 2, dadurch gekennzeichnet, daß in der Zone des Antriebs (11) der beweglichen Sektion(5) eine Labyrinthdichtung (18) angebracht ist, die in Form ringförmiger Rillen (19) an der zylindrischen Außenfläche des Verbindungsabschnitts der unbeweglichen Sektion (3) ausgeführt ist und mit der Innenfläche der beweglichen Sektion (5) in Verbindung steht.

4. Vorrichtung nach Anspruch 1, dadurch gekennzeichnet, daß eine der Seitenwände (21) des Speicherzuteilers (7) gelenkig am Gehäuse (1) befestigt ist, wobei die Breite des Austrittsschlitzes (23) des Speicherzuteilers (7) reguliert werden kann.

5. Vorrichtung nach Anspruch 1, dadurch gekennzeichnet, daß in der Wand des Gehäuses (1) ein Kanal (24) ausgeführt ist, der den Innenraum des Gehäuses (1) mit einer Überdruckquelle verbindet.
